# FASCICULE DE BREVET EUROPEEN

(11) **EP 3 225 419 B1**
(45) Date de publication et mention de la délivrance du brevet: **21.11.2018**
(21) Numéro de dépôt: 17159860.0
(22) Date de dépôt: 08.03.2017
(51) Int. Cl.: B44D 3/12, B65D 25/32

(54) **SEAU A PEINTURE A STABILITE AMELIOREE**
FARBEIMER MIT VERBESSERTER STABILITÄT
PAINT BUCKET WITH IMPROVED STABILITY

(30) Priorité: 29.03.2016 FR 1652656
(43) Date de publication de la demande: 04.10.2017
(73) Titulaire: HENRI, SAVY, 07000 Privas (FR)
(72) Inventeur: CHAIX, Christophe, Julien, Henri, 26000 Valence (FR)
(74) Mandataire: Cabinet Laurent & Charras

(56) Documents cités:
- WO-A1-2007/006156
- GB-A- 715 223
- US-A1- 2011 308 471
- US-A1- 2015 053 708

## Description

### Domaine technique

La présente invention se rapporte à un seau à peinture comportant une rampe d'essorage et une anse basculante pour son transport.

L'invention concerne plus particulièrement un seau à peinture dans lequel l'anse basculante sert de moyen de calage pour le seau afin de lui donner une meilleure stabilité, notamment lors de l'essorage d'un outil de peinture sur la rampe d'essorage.

Un tel seau à peinture est également désigné sous le nom de « camion » par l'homme du métier.

### Etat de la technique

Il est connu d'utiliser des seaux à peinture, habituellement en matière plastique, dans lequel le peintre verse la peinture qu'il souhaite appliquer sur une surface. Ceci lui permet notamment de transporter la quantité de peinture souhaitée, dans un récipient adapté permettant par exemple d'y plonger un rouleau à peinture.

Ces seaux à peinture comportent habituellement une anse pour leur transport, anse qui est parfois prévue pour pouvoir être accrochée, par exemple au barreau d'une échelle ou d'un échafaudage.

Par le brevet GB 715 223 A au nom de HITCHMAN, on connait un dispositif pour transporter de l'eau qui comprend un réservoir cylindrique prévu pour rouler sur lui-même en le tirant au moyen d'une poignée fixée sur les flancs du réservoir cylindrique au niveau de son axe de rotation. Ce dispositif de transport pour de l'eau n'est pas un seau à peinture et sa poignée permet uniquement de le tracter en le faisant rouler au sol. Elle ne permet pas un calage avec le sol, mais doit au contraire être associée à un support supplémentaire monté sur la poignée pour venir en appui et en calage avec le sol.

Par le brevet US 2015/053708 A1 au nom de RUHA, on connait un seau à peinture comportant deux anses fixées chacune sur le rebord du seau grâce à un élément de fixation en élévation, lequel est décalé latéralement vers l'extérieur du seau. Chaque poignée ne peut être basculée pour venir en contact d'appui et de calage avec le sol que d'un seul côté, soit vers l'avant, soit vers l'arrière, mais pas les deux.

Généralement les seaux à peinture comportent également une rampe d'essorage, soit d'une seule pièce avec le seau, par exemple sous la forme d'une paroi inclinée, soit sous la forme d'une pièce distincte qui est introduite dans le seau. Cette rampe d'essorage sert notamment à essorer les outils de peinture, par exemple les rouleaux, en les appuyant sur la face supérieure de celle-ci.

Alors que les seaux à peinture sont habituellement prévus pour être stables et ne pas se renverser facilement, cette stabilité n'est pas toujours suffisante, notamment lorsque le peintre appuie fortement son rouleau ou son pinceau sur la rampe d'essorage. Le seau est alors susceptible de basculer du côté de la rampe d'essorage et de se renverser, ce qui peut avoir des conséquences fâcheuses.

Plus rarement, le sceau est susceptible de basculer et de se renverser lorsque le peintre plonge son outil de peinture dans le seau et qu'il l'essore légèrement sur le rebord de celui-ci, sans utiliser la rampe d'essorage.

De manière générale, le seau est susceptible de basculer et de se renverser de n'importe quel côté ou de se déplacer lorsque le peintre plonge son outil de peinture dans le seau. Ce risque est considérablement accru lorsque l'outil de peinture est monté à l'extrémité d'une perche, dont la longueur décuple l'amplitude des mouvements de l'outil dans le seau.

Il existe donc un besoin pour améliorer la stabilité et le maintien au sol des seaux de peinture

### Description de l'invention

L'objet de la présente invention vise par conséquent à pallier les inconvénients de l'art antérieur en proposant un nouveau seau à peinture, tel que revendiqué dans les revendications 1 à 15, offrant une stabilité améliorée vis-à-vis de son basculement et un maintien au sol accru.

Les objets assignés à l'invention sont atteints à l'aide d'un seau à peinture présentant une face supérieure ouverte bordée par un rebord, le seau comportant un fond, un flanc avant, un flanc arrière, deux flancs latéraux et une anse présentant deux parties sensiblement verticales reliées entre elles par une partie intermédiaire sensiblement horizontale, les extrémités libres des parties sensiblement verticales de la anse étant montées pivotantes sur chacun des flancs latéraux du seau. Ce seau se caractérise en ce que la anse est prévue pivotante à la fois vers l'avant et vers l'arrière jusqu'à une position stable basculée vers l'avant et une position basculée vers l'arrière dans laquelle sa partie intermédiaire se trouve à chaque fois en contact d'appui et de calage avec le sol.

L'appui de la partie intermédiaire de la anse contre le sol offre avantageusement une meilleure stabilité pour le seau, dont le maintien au sol peut encore être accru lorsque le peintre appuie avec son pied sur la partie intermédiaire de la anse.

Selon un exemple de mise en oeuvre de l'invention, la anse est montée à rotation sur les flancs latéraux au niveau du rebord supérieur du seau. Elle est par exemple placée en position sensiblement centrale par rapport à l'axe longitudinal du rebord du seau.

Selon un autre exemple de mise en oeuvre de l'invention, la partie intermédiaire est sensiblement rectiligne et horizontale ce qui procure une plus grande surface d'appui sur le sol et une meilleure stabilité pour le seau lorsque la anse est en position basculée.

Selon un autre exemple supplémentaire de mise en oeuvre de l'invention, le seau comporte une rampe d'essorage, soit d'une seule pièce avec le seau sous la forme d'une partie inclinée de son flanc arrière, soit sous la forme d'une pièce distincte qui est introduite dans le seau.

Selon un exemple de mise en oeuvre de l'invention, la partie intermédiaire de la anse comporte une première surface de calage prévue pour venir en contact avec le sol lorsque la anse est basculée vers l'avant. Cette surface de calage est sensiblement plate, ce qui procure une plus grande surface d'appui sur le sol et une meilleure stabilité pour le seau lorsque la anse est en position basculée. De la sorte, la anse est bloquée fermement dans une position fixe lorsque l'utilisateur appuie avec son pied sur la partie intermédiaire et la plaque sur le sol. Les extrémités de la anse sont ainsi maintenues à une altitude constante ce qui évite le basculement du seau.

En pratique, la surface de calage peut s'étendre en longueur sur au moins toute la largeur transversale du seau.

Selon un exemple supplémentaire de mise en oeuvre de l'invention, la partie intermédiaire de la anse présente une surface d'appui sur laquelle le peintre peut appuyer avec son pied vers le sol, cette surface d'appui étant située à l'opposé de la première surface de calage. Cette surface d'appui peut présenter des reliefs antidérapants, ce qui évite que le pied du peintre ne glisse sur la anse lorsqu'il appuie sur sa partie intermédiaire.

Selon un exemple de mise en oeuvre de l'invention, la partie intermédiaire de la anse présente une seconde surface de calage, adjacente à la première surface de calage et prévue pour venir en contact avec le sol lorsque la anse est basculée vers l'arrière. Cette seconde surface de calage permet de caler le seau au sol lorsque la anse est basculée dans l'autre sens, et le peintre peut là aussi appuyer avec son pied sur cette seconde surface de calage pour procurer une meilleure stabilité et un meilleur maintient au sol pour le seau.

Selon un autre exemple de mise en oeuvre de l'invention, le rebord du seau présente une première surface de butée venant en appui contre la partie sensiblement verticale de la anse, la rotation du seau étant bloquée vers l'avant par rapport à la anse lorsque la partie sensiblement verticale de la anse est en contact contre ladite première surface de butée. Cette première surface de butée permet avantageusement d'éviter que le seau ne bascule vers l'avant, notamment lorsque le peintre plonge son outil de peinture sans le seau.

De même, selon un exemple supplémentaire de mise en oeuvre de l'invention, le rebord du seau présente une seconde surface de butée venant en appui contre la partie sensiblement verticale de la anse, la rotation du seau étant bloquée vers l'arrière par rapport à la anse lorsque la partie sensiblement verticale de la anse est en contact contre ladite seconde surface de butée. Comme la première surface de de butée, cette seconde surface de butée permet avantageusement d'éviter que le seau ne bascule vers l'arrière.

Selon une variante de mise en oeuvre de l'invention, un jeu est prévu entre le sol et le fond du seau lorsque la anse de celui-ci est en position basculée vers l'avant et/ou en position basculée vers l'arrière, ce jeu se présentant sous la forme d'un espace libre visant à décaler la position du seau vers le haut par rapport au sol lorsque la partie intermédiaire de la anse est en contact avec le sol. Ce jeu permet de compenser d'éventuelles déformations du seau et est rattrapé par la déformation élastique de la anse, notamment lorsque le peintre appuie avec son pied sur la partie intermédiaire de la anse vers le sol.

Selon cette variante de mise en oeuvre de l'invention, le jeu est par exemple compris entre 1 et 10 millimètres, préférentiellement compris entre 3 et 8 millimètres et plus préférentiellement compris entre 5 et 7 millimètres.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue en perspective avant d'un seau à peinture selon l'invention dans lequel la anse est basculée en arrière jusqu'à être en appui sur le sol ;
- la figure 2 est une vue en perspective avant d'un seau à peinture selon l'invention dans lequel la anse est en position sensiblement verticale permettant le transport du seau par celle-ci ;
- la figure 3 est une vue en perspective avant d'un seau à peinture selon l'invention dans lequel la anse est basculée en avant jusqu'à être en appui sur le sol ;
- la figure 4 est une vue de profil d'un seau à peinture selon l'invention dans lequel la anse est basculée en arrière jusqu'à être en appui sur le sol ;
- la figure 5 est une vue en coupe du détail encerclé sur la figure 4 ;
- la figure 6 est une vue de profil d'un seau à peinture selon l'invention dans lequel la anse est basculée en avant jusqu'à être en appui sur le sol ; et
- la figure 7 est une vue en coupe du détail encerclé sur la figure 6.

### Mode(s) de réalisation de l'invention

Les éléments structurellement et fonctionnellement identiques présents sur plusieurs figures distinctes, sont affectés d'une même référence numérique ou alphanumérique.

Pour des raisons de facilité, on désignera par face arrière le flanc sensiblement vertical du seau comportant la rampe d'essorage, tandis que la face avant désigne par conséquent le flanc sensiblement vertical à l'opposé de la face arrière.

Le seau (1) à peinture selon l'invention comporte un fond (2) sensiblement horizontal, un flanc avant (3) sensiblement vertical, un flanc arrière (4) sensiblement vertical et deux flancs latéraux (5, 5') sensiblement verticaux. Il présente une face supérieure ouverte, préférentiellement inclinée vers l'avant, et bordée par un rebord (6) habituellement renforcé par un retour.

La face supérieure ouverte est préférentiellement de grandes dimensions. Elle occupe par exemple toute la face supérieure du seau (1) à peinture selon l'invention de sorte de pouvoir remplir et vider facilement ce dernier, et de pouvoir y introduire tous les ustensiles habituels utilisés en peinture, à savoir pinceaux, rouleaux, mélangeurs, etc.

Le seau (1) à peinture selon l'invention comporte également une anse (7) montée à rotation sur les flancs latéraux (5, 5') du seau (1), de préférence au niveau de son rebord supérieur (6). La anse (7) est prévue basculante entre une position basculée vers l'avant et une position basculée vers l'arrière dans laquelle elle se trouve à chaque fois en contact avec le sol (8).

De manière générale, la anse (7) est préférentiellement unique et permet de soulever le seau (1) à peinture pour le déplacer lorsqu'elle est en position de transport (voir figure 2).

Le fond (2) sensiblement horizontal du seau (1) à peinture procure une bonne stabilité à celui-ci afin d'éviter qu'il ne se renverse accidentellement et que sa face supérieure ouverte reste toujours positionné vers le haut lorsque le seau (1) à peinture est posé au sol.

La anse (7) se particularise principalement en ce que, lorsqu'elle est en position basculée vers l'avant ou vers l'arrière, elle sert à elle seule de support de calage contre le sol pour le seau (1) à peinture (voir figure 1 et 3) afin de procurer une stabilité supplémentaire pour le seau (1). Dans ces positions basculées, la anse (7) permet également d'immobiliser le seau (1) à peinture de manière supplémentaire par appui du pied de l'utilisateur sur celle-ci (voir figure 4 à 7).

La anse (7) présente deux parties sensiblement verticales (9, 9') reliées entre elles par une partie intermédiaire (10) sensiblement rectiligne et horizontale. Chacune des parties sensiblement verticales (9, 9') peut par exemple être reliée à la partie intermédiaire (10) par une partie courbée (11, 11'). Les extrémités libres des parties sensiblement verticales (9, 9') de la anse (7) sont montées pivotantes sur chacun des flancs latéraux (5, 5') du seau (1), par exemple au moyen d'un ergot monté dans un orifice prévu dans les flancs latéraux (5, 5') du seau (1).

La partie intermédiaire (10) sert de poignée de transport pour le seau lorsque la anse (7) est basculée en position sensiblement verticale, dite position de transport. C'est aussi cette partie intermédiaire (10) qui est contact avec le sol (8) lorsque la anse (7) est basculée vers l'avant, dite position basculée avant, et lorsque la anse (7) est basculée vers l'arrière, dite position basculée arrière.

Selon un mode de réalisation préféré de l'invention, le seau (1) à peinture selon l'invention comporte également une rampe d'essorage (12), soit d'une seule pièce avec le seau (1) sous la forme d'une partie inclinée de son flanc arrière (4) tel que cela est représenté sur les figures, soit sous la forme d'une pièce distincte qui est introduite dans le seau (1).

Dans le cas où la rampe d'essorage (12) est d'une seule pièce avec le seau (1) elle présente des reliefs d'essorage (13) sur sa face supérieure.

Dans le cas où la rampe d'essorage est une pièce distincte du seau (1) elle présente des reliefs d'essorage et/ou des perçages.

La anse (7), notamment dans sa partie intermédiaire (10), présente une section sensiblement parallélépipédique, comportant au moins une première surface de calage (14), préférentiellement plate et prévue pour venir en contact avec le sol (8) lorsque la anse (7) est basculée, de préférence en position basculée avant.

Lorsqu'elle est en appui sur le sol (8), cette première surface de calage (14) assure un appui supplémentaire pour seau (1) ce qui lui procure une meilleure stabilité. Cette stabilité supplémentaire est d'autant plus grande que la première surface de calage (14) est importante et s'étend en longueur sur au moins toute la largeur transversale du seau (1).

A l'opposé de la première surface de calage (14) la partie intermédiaire (10) de la anse (7) présente une surface d'appui (15) sur laquelle le peintre peut appuyer avec son pied (16) afin d'offrir une parfaite stabilité au saut (1) de peinture lorsqu'il l'utilise, notamment lorsqu'il plonge son outil de peinture dans le seau (1) ou lorsqu'il l'essore contre la rampe d'essorage (12). La surface d'appui (15) peut présenter des reliefs antidérapants (17) pour faciliter l'appui du pied (16) du peintre.

Adjacente à la première surface de calage (14) la partie intermédiaire (10) de la anse (7) présente également une seconde surface de calage (18), prévue pour venir en contact avec le sol (8) lorsque la anse (7) est basculée de l'autre côté du seau, de préférence en position basculée arrière.

Lorsque seconde surface de calage (18) est en contact avec le sol (8) le peintre peut là encore appuyer avec son pied (16) sur celle-ci pour stabiliser le seau (1) et améliorer son maintien au sol.

Le seau (1) selon l'invention peut donc être stabilisé par le positionnement basculé de la anse (7) d'un côté ou de l'autre du seau (1) lorsque sa partie intermédiaire (10) est en contact avec le sol (8). Le maintien au sol du seau (1) peut également être renforcé par un appui du pied (17) du peintre en direction du sol (8) sur la partie intermédiaire (10) de la anse (7). Cet appui du pied (17) peut se faire soit par l'avant, soit par l'arrière par rapport au seau, ce qui permet avantageusement au peintre de stabiliser efficacement son seau (1) qu'il soit lui-même positionné devant ou derrière le seau (1).

Lorsque le seau (5) selon l'invention comporte une rampe d'essorage (12) et que la anse (7) est préférentiellement placée en position sensiblement centrale par rapport à l'axe longitudinal du rebord (6) du seau (1), le poids de la peinture contenue dans le seau (1) fait naturellement basculer ce dernier vers l'avant.

Afin d'éviter que le seau (1) ne bascule vers l'avant lorsqu'il est transporté par la anse (7), le rebord (6) du seau (1) présente une première surface de butée (19, 19') venant en appui contre la face arrière de la partie sensiblement verticale (9, 9') de la anse (7). Cette première surface de butée (19, 19') bloque ainsi la rotation du seau (1) vers l'avant par rapport à la anse (7), ce qui permet d'éviter que le seau (1) ne bascule vers l'avant lorsqu'il est porté par la anse (7).

On notera à ce titre que la anse (7) présente une partie amincie (20), par exemple sous la forme d'une encoche (20'), prévue au milieu de sa partie intermédiaire (10) afin de faciliter sa prise en main pour le transport du seau (1), notamment lorsque la surface de calage (14) est particulièrement large et ne permet pas de prendre la anse (7) en main de manière satisfaisante.

Afin d'éviter que le seau (1) ne bascule vers l'arrière lorsque la anse (7) est en position basculée arrière, le rebord (6) du seau (1) présente une seconde surface de butée (21, 21') venant en appui contre la face avant de la partie sensiblement verticale (9, 9') de la anse (7). Cette seconde surface de butée (21, 21') bloque ainsi la rotation du seau (1) vers l'arrière par rapport à la anse (7), ce qui permet d'éviter que le seau (1) ne bascule vers l'arrière lorsque le peintre presse son outil de peinture contre la rampe d'essorage (12).

Selon une variante de l'invention, un léger jeu (H) est prévu entre le sol (8) et le fond du seau (1) lorsque la anse de celui-ci est en position basculée vers l'avant et/ou en position basculée vers l'arrière.

Ce jeu (H), se présente sous la forme d'un espace libre visant à décaler la position du seau (1) vers le haut par rapport au sol (8) tandis que la partie intermédiaire (10) de la anse (7) est en contact avec le sol (8).

Le jeu (H) permet de compenser d'éventuelles déformations du seau (1) et est rattrapé lorsque le peintre appuie avec son pied (16) sur la partie intermédiaire (10) de la anse (7) vers le sol (8). La déformation élastique de la anse (7) lorsque le peintre appuie avec son pied (16) sur la partie intermédiaire (10) permet alors de rattraper ce jeu (H) afin que le seau repose sur le sol (8) par son fond (2) de manière stable.

Le jeu (H) est de l'ordre de 1 à 10 millimètres, préférentiellement compris entre 3 et 8 millimètres et plus préférentiellement compris entre 5 et 7 millimètres.

On notera que lorsque la anse (7) est en position basculée avant, le seau n'a pas tendance à basculer naturellement vers l'avant, même lorsque le peintre plonge son outil de peinture dans le seau (1), car le flanc avant (3) du seau (1) est préférentiellement sensiblement vertical et un éventuel appui sur ce flanc avant (3) ne provoque pas le basculement du seau (1) vers l'avant. Son éventuel basculement vers l'arrière, ainsi que tout mouvement de déport éventuel du seau (1) est alors empêché par l'appui du pied (16) du peintre sur la partie intermédiaire (10) de la anse (7).

De manière générale, la stabilité du seau (1) est également assurée par une forme plate de son fond (2) prévue pour venir en contact avec le sol (8). Cette stabilité peut également être améliorée par des patins antidérapants (22) ou par une surface antidérapante, prévus sous le fond (2) du seau (1).

Il est évident que la présente description ne se limite pas aux exemples explicitement décrits, mais comprend également d'autres modes de réalisation et/ou de mise en oeuvre. Ainsi, une caractéristique technique décrite peut être remplacée par une caractéristique technique équivalente sans sortir du cadre de la présente invention et une étape décrite de mise en oeuvre du procédé peut être remplacée par une étape équivalente sans sortir du cadre de l'invention.

## Revendications

1. Seau (1) à peinture présentant une face supérieure ouverte bordée par un rebord (6), le seau (1) comportant un fond (2), un flanc avant (3), un flanc arrière (4), deux flancs latéraux (5, 5') et une anse (7) présentant deux parties sensiblement parallèles aux flancs latéraux (9, 9') reliées entre elles par une partie intermédiaire (10) sensiblement perpendiculaire aux flancs latéraux, les extrémités libres des parties sensiblement verticales (9, 9') de la anse (7) étant montées pivotantes sur chacun des flancs latéraux (5, 5') du seau (1), **caractérisé en ce que** la anse (7) est prévue pivotante à la fois vers l'avant et vers l'arrière, jusqu'à une position stable basculée vers l'avant et une position basculée vers l'arrière dans laquelle sa partie intermédiaire (10) se trouve à chaque fois en contact d'appui et de calage avec le sol (8).

2. Seau (1) à peinture selon la revendication précédente, **caractérisé en ce que** la anse (7) est montée à rotation sur les flancs latéraux (5, 5') au niveau du rebord supérieur (6) du seau (1).

3. Seau (1) à peinture selon l'une quelconque des revendications précédentes, **caractérisé en ce que** la anse (7) est placée en position sensiblement centrale par rapport à l'axe longitudinal du rebord (6) du seau (1).

4. Seau (1) à peinture selon l'une quelconque des revendications précédentes, **caractérisé en ce que** la partie intermédiaire (10) est sensiblement rectiligne et horizontale.

5. Seau (1) à peinture selon l'une quelconque des revendications précédentes, **caractérisé en ce qu'**il comporte une rampe d'essorage (12), soit d'une seule pièce avec le seau (1) sous la forme d'une partie inclinée de son flanc arrière (4), soit sous la forme d'une pièce distincte qui est introduite dans le seau (1).

6. Seau (1) à peinture selon l'une quelconque des revendications précédentes, **caractérisé en ce que** la partie intermédiaire (10) de la anse (7) comporte une première surface de calage (14) prévue pour venir en contact avec le sol (8) lorsque la anse (7) est basculée vers l'avant.

7. Seau (1) à peinture selon la revendication précédente, **caractérisé en ce que** la surface de calage (14) est sensiblement plate.

8. Seau (1) à peinture selon la revendication 6, **caractérisé en ce que** la surface de calage (14) s'étend en longueur sur au moins toute la largeur transversale du seau (1).

9. Seau (1) à peinture selon l'une quelconque des revendications 6 à 8, **caractérisé en ce que** la partie intermédiaire (10) de la anse (7) présente une surface d'appui (15) sur laquelle le peintre peut appuyer avec son pied (16) vers le sol (8), cette surface d'appui (15) étant située à l'opposé de la première surface de calage (14).

10. Seau (1) à peinture selon la revendication précédente, **caractérisé en ce que** la surface d'appui (15) présente des reliefs antidérapants (17).

11. Seau (1) à peinture selon l'une quelconque des revendications 6 à 10, **caractérisé en ce que** la partie intermédiaire (10) de la anse (7) présente une seconde surface de calage (18), adjacente à la première surface de calage (14) et prévue pour venir en contact avec le sol (8) lorsque la anse (7) est basculée vers l'arrière.

12. Seau (1) à peinture selon l'une quelconque des revendications précédentes, **caractérisé en ce que** le rebord (6) du seau (1) présente une première surface de butée (19, 19') venant en appui contre la partie sensiblement verticale (9, 9') de la anse (7), la rotation du seau (1) étant bloquée vers l'avant par rapport à la anse (7) lorsque la partie sensiblement verticale (9, 9') de la anse (7) est en contact contre ladite première surface de butée (19, 19'), lorsque la anse (7) est en position sensiblement verticale et lorsque le seau (1) est transporté par la anse (7).

13. Seau (1) à peinture selon l'une quelconque des revendications précédentes, **caractérisé en ce que** le rebord (6) du seau (1) présente une seconde surface de butée (21, 21') venant en appui contre la partie sensiblement verticale (9, 9') de la anse (7), la rotation du seau (1) étant bloquée vers l'arrière par rapport à la anse (7) lorsque la partie sensiblement verticale (9, 9') de la anse (7) est en contact contre ladite seconde surface de butée (21, 21') et lorsque la anse (7) est basculée en arrière jusqu'à être en appui sur le sol.

14. Seau (1) à peinture selon l'une quelconque des revendications précédentes, **caractérisé en ce qu'**un jeu H est prévu entre le sol (8) et le fond du seau (1) lorsque la anse de celui-ci est en position basculée vers l'avant et/ou en position basculée vers l'arrière, ce jeu (H) se présentant sous la forme d'un espace libre visant à décaler la position du seau (1) vers le haut par rapport au sol (8) lorsque la partie intermédiaire (10) de la anse (7) est en contact avec le sol (8).

15. Seau (1) à peinture selon la revendication précédente, **caractérisé en ce que** le jeu (H) est compris entre 1 et 10 millimètres, préférentiellement compris entre 3 et 8 millimètres et plus préférentiellement compris entre 5 et 7 millimètres.

## Patentansprüche

1. Farbeimer (1) mit einer offenen Oberseite (6), umgeben von einer Rand (6), der Eimer (1) umfasst einen Boden (2), eine Vorderwand (3), eine Rückwand (4), zwei Seitenwände (5, 5') und einen Bügel (7), mit zwei Teilstücken (9, 9'), die im Wesentlichen parallel zu den Seitenwänden liegen, miteinander verbunden über ein Zwischenstück (10), das im Wesentlichen senkrecht zu den Seitenwänden verläuft, die freien Enden der im Wesentlichen vertikalen Teilstücke (9, 9') des Bügels (7) sind schwenkbar an jeder der Seitenwände (5, 5') des Eimers (1) angebracht, **dadurch gekennzeichnet, dass** der Bügel (7) so vorgesehen ist, dass er sowohl nach vorne wie nach hinten geklappt werden kann, in eine stabile nach vorne geklappte Position und eine nach hinten geklappte Position, in der das Zwischenstück (10) sich jeweils in Stütz- und Verkeilkontakt mit dem Boden (8) befindet.

2. Farbeimer (1) gemäß dem vorhergehenden Anspruch, **dadurch gekennzeichnet, dass** der Bügel (7) drehbar an den Seitenwänden (5, 5') in Höhe des oberen Randes (6) des Eimers (1) montiert ist.

3. Farbeimer (1) gemäß einem der vorhergehenden Ansprüche, **dadurch gekennzeichnet, dass** der Bügel (7) sich in einer im Wesentlichen zentralen Position der Längsachse des Randes (6) des Eimers (1) befindet.

4. Farbeimer (1) gemäß einem der vorhergehenden Ansprüche, **dadurch gekennzeichnet, dass** das Zwischenstück (10) im Wesentlichen geradlinig und horizontal ist.

5. Farbeimer (1) gemäß einem der vorhergehenden Ansprüche, **dadurch gekennzeichnet, dass** er eine Abstreiffläche (12) enthält, die entweder ein einziges Teil mit dem Farbeimer (1) bildet, in Form eines geneigten Abschnitts der Rückwand (4) oder in Form eines getrennten Teils, das in den Eimer (1) eingesetzt wird.

6. Farbeimer (1) gemäß einem der vorhergehenden Ansprüche, **dadurch gekennzeichnet, dass** das Zwischenstück (10) des Bügels (7) eine erste Verkeilfläche (14) umfasst, vorgesehen um in Kontakt mit dem Boden (8) zu kommen, wenn der Bügel (7) nach vorne geklappt wird.

7. Farbeimer (1) gemäß einem der vorhergehenden Ansprüche, **dadurch gekennzeichnet, dass** die Verkeilfläche (14) im Wesentlichen flach ist.

8. Farbeimer (1) gemäß dem Anspruch 6, **dadurch gekennzeichnet, dass** die Verkeilfläche (14) in der Länge sich mindestens über die Breite des Eimers (1) in Querrichtung erstreckt.

9. Farbeimer (1) gemäß einem der Ansprüche 6 bis 8, **dadurch gekennzeichnet, dass** das Zwischenstück (10) des Bügels (7) eine Stützfläche (15) aufweist, auf die der Maler seinen Fuß (16) in Richtung Boden (8) abstellen kann, diese Stützfläche (15) ist gegenüber der ersten Verkeilfläche (14) angeordnet.

10. Farbeimer (1) gemäß dem vorhergehenden Anspruch, **dadurch gekennzeichnet, dass** die Stützfläche (15) eine Anti-Rutsch-Oberfläche (17) aufweist.

11. Farbeimer (1) gemäß einem der Ansprüche 6 bis 10 **dadurch gekennzeichnet, dass** das Zwischenstück (10) des Bügels (7) eine zweite Verkeilfläche (18), neben der ersten Verkeilfläche (14) aufweist und die dazu vorgesehen ist, in Kontakt mit dem Boden (8) zu kommen, wenn der Bügel (7) nach hinten geklappt wird.

12. Farbeimer (1) gemäß einem der vorhergehenden Ansprüche, **dadurch gekennzeichnet, dass** der Rand (6) des Eimers (1) eine erste Anschlagfläche (19, 19') aufweist, die gegen das im Wesentlichen vertikale Teilstück (9, 9') des Bügels (7) drückt, die Rotation des Eimers (1) nach vorne, bezogen auf den Bügel (7) ist blockiert, wenn das im Wesentlichen vertikale Teilstück (9, 9') des Bügels (7) gegen diese erste Anschlagfläche (19, 19') drückt, wenn der Bügel (7) sich in einer im Wesentlichen vertikalen Position befindet und wenn der Eimer (1) mit dem Bügel (7) transportiert wird.

13. Farbeimer (1) gemäß einem der vorhergehenden Ansprüche, **dadurch gekennzeichnet, dass** der Rand (6) des Eimers (1) eine zweite Anschlagfläche (21, 21') aufweist, die gegen das im Wesentlichen vertikale Teilstück (9, 9') des Bügels (7) drückt, die Rotation des Eimers (1) nach hinten, bezogen auf den Bügel (7) ist blockiert, wenn das im Wesentlichen vertikale Teilstück (9, 9') des Bügels (7) gegen diese zweite Anschlagfläche (21, 21') drückt und wenn der Bügel (7) nach hinten gedrückt wird, bis er den Boden erreicht.

14. Farbeimer (1) gemäß einem der vorhergehenden Ansprüche, **dadurch gekennzeichnet, dass** ein Spiel H zwischen dem Boden (8) und dem Boden des Eimers (1) vorgesehen ist, wenn dessen Bügel (7) nach vorne und/ oder hinten geklappt ist, dieses Spiel (H) hat die Form eines freien Raums, um die Position des Eimers (1) nach oben, bezogen auf den Boden (8) zu verschieben, wenn das Zwischenstück (10) des Bügels (7) Kontakt mit dem Boden (8) hat.

15. Farbeimer (1) gemäß dem vorhergehenden Anspruch, **dadurch gekennzeichnet, dass** das Spiel (H) zwischen 1 und 10 Millimetern beträgt, noch besser zwischen 3 und 8 Millimetern und am besten zwischen 5 und 7 Millimetern.

## Claims

1. Paint bucket (1) having an open upper face edged with a rim (6), with the bucket (1) incorporating a bottom (2), one front side (3), one rear side (4), two lateral sides (5, 5'), and one handle (7) having two parts that are essentially parallel in relation to the lateral sides (9, 9'), interconnected by means of an intermediate part (10) essentially perpendicular to the lateral sides, with the free extremities of the essentially-vertical parts (9, 9') of the handle (7) being mounted pivoting on each of the lateral sides (5, 5') of the bucket (1), **characterized by the fact that** the handle (7) is designed to pivot both forwards and rearwards, as far as a stable position when tipped forwards and a rearwards-tipped position in which its intermediate part (10) is each time in contact with the floor (8), pressing and set against it.

2. Paint bucket (1) in accordance with the preceding claim, **characterized by the fact that** the handle (7) is mounted able to rotate on the lateral sides (5, 5') at the upper rim (6) of the bucket (1).

3. Paint bucket (1) in accordance with any of the preceding claims, **characterized by the fact that** the handle (7) is positioned essentially centrally in relation to the longitudinal axis of the rim (6) of the bucket (1).

4. Paint bucket (1) in accordance with any of the preceding claims, **characterized by the fact that** the intermediate part (10) is essentially rectilinear and horizontal.

5. Paint bucket (1) in accordance with any of the preceding claims, **characterized by the fact that** it incorporates a dewatering unit (12) that either is integral with the bucket (1), taking the form of a part being inclined from its rear side (4), or that takes the form of a separate part that is fitted onto the bucket (1).

6. Paint bucket (1) in accordance with any one of the preceding claims, **characterized by the fact that** the intermediate part (10) of the handle (7) incorporates one first setting surface (14) designed to make contact with the floor (8) when the handle (7) is tipped forwards.

7. Paint bucket (1) in accordance with the preceding claim, **characterized by the fact that** the setting surface (14) is essentially flat.

8. Paint bucket (1) in accordance with claim 6, **characterized by the fact that** the setting surface (14) extends along at least the entire transversal length of the bucket (1).

9. Paint bucket (1) in accordance with any of claims 6 to 8, **characterized by the fact that** the intermediate part (10) of the handle (7) has a bearing surface (15) on which a painter can have a foothold for his/her foot (16) towards the floor (8), with this bearing surface (15) being located opposite the first setting surface (14).

10. Paint bucket (1) in accordance with the preceding claim, **characterized by the fact that** the bearing surface (15) has non-slip reliefs (17).

11. Paint bucket (1) in accordance with any of claims 6 to 10, **characterized by the fact that** the intermediate part (10) of the handle (7) has a second setting surface (18) that is adjacent to the first setting surface (14) and that is designed to make contact with the floor (8) when the handle (7) is tipped rearwards.

12. Paint bucket (1) in accordance with any of the preceding claims, **characterized by the fact that** the rim (6) of the bucket (1) has a first travel-arresting surface (19, 19') that comes to bear against the essentially-vertical part (9, 9') of the handle (7), with rotation of the bucket (1) being blocked in the forward direction, in relation to the handle (7), when the essentially-vertical part (9, 9') of the handle (7) is in contact with the aforesaid first travel-arresting surface (19, 19') when the handle (7) is in an essentially-vertical position and when the bucket (1) is carried by the handle (7).

13. Paint bucket (1) in accordance with any of the preceding claims, **characterized by the fact that** the rim (6) of the bucket (1) has a second travel-arresting surface (21, 21') that comes to bear against the essentially-vertical part (9, 9') of the handle (7), with the rotation of the bucket (1) being blocked in the rearwards direction, in relation to the handle (7), when the essentially-vertical part (9, 9') of the handle (7) is in contact with the aforesaid second travel-arresting surface (21, 21') and when the handle (7) is tipped rearwards until it makes contact with the ground.

14. Paint bucket (1) in accordance with any of the preceding claims, **characterized by the fact that** a clearance H exists between the floor (8) and the bottom of the bucket (1) when its handle is in a forward-tipped and/or rearward-tipped position, with this clearance (H) taking the form of an unencumbered space intended to offset the position of the bucket (1) upwards in relation to the floor (8) when the intermediate part (10) of the handle (7) is in contact with the floor (8).

15. Paint bucket (1) in accordance with the preceding claim, **characterized by the fact that** the clearance (H) is between 1 and 10 millimeters, preferably between 3 and 8 millimeters, and even more-preferably between 5 and 7 millimeters.
